# EUROPÄISCHE PATENTSCHRIFT

(11) **EP 0 276 696 B1**
(45) Veröffentlichungstag und Bekanntmachung des Hinweises auf die Patenterteilung: **12.09.1990**
(21) Anmeldenummer: 88100461.8
(22) Anmeldetag: 14.01.1988
(51) Int. Cl.: F23D 17/00, F23D 14/02, F23C 7/00, F23L 7/00

(54) **Hybridbrenner für Vormischbetrieb mit Gas und/oder Öl, insbesondere für Gasturbinenanlagen**
Hybrid burner for premix operation with gas and/or oil, particularly for gas turbine plants
Brûleur hybride pour fonctionnement en prémélange au gaz et/ou au mazout, notamment pour turbines à gaz

(30) Priorität: 26.01.1987 DE 3702181
(43) Veröffentlichungstag der Anmeldung: 03.08.1988
(73) Patentinhaber: SIEMENS AKTIENGESELLSCHAFT, 80333 München (DE)
(72) Erfinder: Maghon, Helmut, Dipl.-Math., D-4330 Mülheim/Ruhr (DE)

(56) Entgegenhaltungen:
- EP-A- 0 193 838

## Beschreibung

Die vorliegende Erfindung betrifft einen Brenner gemäß dem Oberbegriff des Anspruchs 1. Solche Brenner, ihre Anwendungs- und Einbaumöglichkeiten sind aus der EP-A-0193 838 bekannt.

Der nach dem Stand der Technik bekannte Brenner eignet sich ebenfalls für einen Betrieb mit Gas und/oder Öl, jedoch können nicht beide Alternativen im Vormischbetrieb durchgeführt werden. Für den Fall, daß ein Brenner nach dem Stand der Technik mit Öl betrieben werden soll, arbeitet die bekannte Anordnung als Diffusionsbrenner, was Nachteile beim Schadstoffausstoß mit sich bringt. Die bekannte Brenneranordnung weist im Bereich des Hauptluftstromes eine Mehrzahl von Düsenrohren auf, durch welche Gas dem Luftstrom beigemischt wird. Grundsätzlich könnte ein solches Zumischsystem statt mit Gas auch mit Öl gespeist werden, jedoch müßte wegen der völlig unterschiedlichen Volumenströme eine ganz andere Dimensionierung der Düsen vorgenommen werden. Daher eignet sich ein einmal installiertes System nur entweder für einen Vormischbetrieb mit Gas oder mit Öl. Hinzu kommt, daß der für Gas günstige Einspeisungsort vor der Drallbeschaufelung für die Einspeisung von Öl und dessen feine Zefstäubung nicht besonders geeignet ist, da in diesem Bereich die Strömungsgeschwindigkeit der Luft relativ gering ist.

Aufgabe der vorliegenden Erfindung ist daher eine Weiterbildung der bekannten Brenneranordnung für einen Betrieb mit Gas und/oder Öl ohne Änderung der Einbauten. Ggf. soll auch die gleichzeitige Verwendung von Gas und Öl als Brennstoff möglich sein. Ziel ist in jedem Falle die Verringerung des Schadstoffausstoßes, insbesondere der NOₓ-Emission.

Zur Lösung dieser Aufgabe wird ein Brenner für Betrieb mit Gas und/oder 01 vorgeschlagen, bestehend aus einem zentralen Pilotbrennersystem, welches mit Gas und/oder Öl als Diffusionsbrenner oder gesonderter Vormischbrenner betreibbar ist, wobei zusätzlich die Möglichkeit einer Einspeisung von Inertstoffen vorhanden sein kann; ferner bestehend aus einem das Pilotbrennersystem umgebenden Hauptbrennersystem mit einem Luft-Zufuhr-Ringkanalsystem und einer darin befindlichen Drallbeschaufelung mit einer Mehrzahl von Schaufeln, für Vormischbetrieb mit Gas, welches aus einer Vielzahl von Gasdüsen dem Hauptluftstrom beimischbar ist, wobei zusätzlich im Hauptbrennersystem Einlaßdüsen für Öl im Bereich der Drallbeschaufelung vorhanden sind, die eine Vormischung des Hauptluftstromes mit Öl ermöglichen. Günstige Anordnungen der Einlaßdüsen und Ausführungsmöglichkeiten des zugehörigen Ölversorgungssystems sind in den abhängigen Ansprüchen enthalten und werden anhand der Zeichnung näher erläutert.

Es sei darauf hingewiesen, daß sämtliche nach dem Stand der Technik bekannten Betriebsverfahren einer solchen Brenneranordnung auch für die erfindungsgemäße Ausführung geeignet sind, wobei zusätzlich durch die Erfindung auch noch ein Vormischbetrieb mit Öl möglich wird. Da auch beim Vormischbetrieb mit Öl zur Stabilisierung der Flamme im allgemeinen die Unterstützung eines Pilotbrennersystems nötig ist, kommen auch für dieses System wiederum alle bekannten Ausführungsformen und Betriebsvarianten in Frage. Besonders vorteilhaft wird es im allgemeinen sein, sowohl Hauptbrenner wie Pilotbrenner mit dem gleichen Brennstoff, nämlich Gas und Öl, zu betreiben, zwingend notwendig ist dies jedoch keineswegs.

In unterschiedlichen Lastbereichen kann zusätzlich die Einspeisung von Inertstoffen, beispielsweise Dampf, Wasser oder Stickstoff, die NOₓ-Emission in bekannter Weise senken. Auch diese Maßnahmen sind für die erfindungsgemäße Anordnung anwendbar und geeignet.

Im folgenden wird anhand der Zeichnung, einem stark schematisierten Längsschnitt durch einen erfindungsgemäßen Brenner, das Wesen der Erfindung näher erläutert. Zum Verständnis sind unwesentliche Einzelheiten, die im Stand der Technik bereits ausführlich erläutert wurden, weggelassen bzw. vereinfacht.

Der erfindungsgemäße Brenner, der ggf. in Verbindung mit mehreren gleichartigen Brennern beispielsweise in der Brennkammer einer Gasturbinenanlage eingesetzt werden kann, besteht aus einem inneren Teil, dem Pilotbrennersystem und einem konzentrisch dazu liegenden äußeren Teil, dem Hauptbrennersystem. Beide Systeme sind für einen Betrieb mit Gas und/oder 01 in beliebiger Kombination geeignet. Als Brennstoffe finden im allgemeinen Erdgas und Heizöl Verwendung. Das Pilotbrennersystem besteht aus einem inneren ÖI-Zufuhrkanal 1 und einem konzentrisch um diesen herum angeordneten inneren Gas-Zufuhrkanal 2. Dieser wiederum ist umgeben von einem konzentrisch angeordneten inneren Luft- (bzw. Inertstoff-) Zufuhrkanal 3. In oder an diesem Kanal kann ein geeignetes Zündsystem angeordnet sein, für welches viele Ausführungsmöglichkeiten bekannt sind und auf dessen Darstellung hier verzichtet wurde. Der innere ÖlZufuhrkanal 1 weist an seinem Ende eine Öldüse 5 auf, der innere Luft-Zufuhrkanal 3 weist in seinem Endbereich eine Drallbeschaufelung 6 auf.

Das Pilotbrennersystem 1, 2, 3, 5, 6 kann in an sich bekannter Weise mit Öl oder Gas betrieben werden. Auch die aus der EP-A-0193 838 bekannte Ausführung des Pilotbrennersystems als separater Vormischbrenner eignet sich für die vorgeschlagene Anordnung und beeinträchtigt diese nicht.

Das Hauptbrennersystem besteht aus einem konzentrisch zum Pilotbrennersystem angeordneten und schräg auf dieses zulaufenden äußeren Luft-Zufuhr-Ringkanalsystem 4. Auch dieses Luft-Zufuhr-Ringkanalsystem 4 ist mit einer Drallbeschaufelung 7 versehen. Stromaufwärts der Drallbeschaufelung befinden sich Gasdüsenrohre 10 mit einer Mehrzahl von Gasdüsen 11 im Strömungsquerschnitt des Hauptluftstromes L_{H}. Diese werden aus einem Gasringkanal 9 gespeist, welcher eine Haupt-Gas-Zuführungsleitung 8 aufweist.

Erfindungsgemäß weist der Brenner zusätzlich einen weiteren ÖI-Ringkanal 13 auf, welcher aus einer Haupt-Öl-Zuleitung 12 gespeist wird. Dieser Öl-Ringkanal 13 liegt konzentrisch zum Pilotbrennersystem 1, 2, 3, 5, 6, und zwar in dem Bereich, in dem dieses mit dem Hauptbrennersystem 4, 7 zusammenstößt. Ein dort bei bisherigen Konstruktionen ohnehin vorhandener Freiraum kann den Öl-Ringkanal 13 aufnehmen. Er kann durch eine einzige zusätzliche Trennwand gebildet werden. Der ÖI-Ringkanal 13 weist Bohrungen durch die Wand zum äußeren Luft-Zufuhr-Ringkanalsystem 4 auf, welche im Bereich der Drallbeschaufelung 7 enden. Diese Bohrungen sind mit Düsen versehen, welche einen ÖI-Sprühstrahl 15 erzeugen, der ungefähr senkrecht zum Hauptluftstrom L_{H} gerichtet ist. Bei Anordnung der Düsen im Bereich der höchsten Strömungsgeschwindigkeit, d. h. im Bereich des geringstens Querschnittes der Drallbeschaufelung, bewirkt der Hauptluftstrom L_{H} eine feine Zerstäubung des eingespritzten Öls. Vorzugsweise ist in jedem Zwischenraum zwischen den Schaufeln der Drallbeschaufelung 7 mindestens eine Einlaßdüse 14 angeordnet. Über den Öldruck im ÖI-Ringkanal 13 kann die Ölzufuhr geregelt werden.

Der erfindungsgemäße Brenner ermöglicht eine flexible Anpassung an die jeweils zur Verfügung stehende Brennstoffart bei gleichzeitiger Minimierung der NOx-Emission. Sowohl bei Betrieb mit Gas, wie auch bei Betrieb mit Öl und ggf. bei Kombinationen beider Betriebsweisen kann der Brenner als Vormischbrenner arbeiten, wobei die Stabilität der Flamme durch ein Pilotbrennersystem gewährleistet wird.

## Patentansprüche

1. Brenner für Betrieb mit Gas (G) und/oder Öl (O), bestehend aus einem zentralen Pilotbrennersystem (1, 2, 3, 5, 6), welches mit Gas und/oder Öl als Diffusionsbrenner oder gesonderter Vormischbrenner betreibbar ist, wobei zusätzlich die Möglichkeit einer Einspeisung von Inertstoffen (I) vorhanden sein kann; ferner bestehend aus einem das Pilotbrennersystem (1, 2, 3, 5, 6) umgebenden Hauptbrennersystem (4, 7) mit einem Luft-Zufuhr-Ringkanalsystem (4) und einer darin befindlichen Drallbeschaufelung (7) mit einer Mehrzahl von Schaufeln, für Vormischbetrieb mit Gas (G_{H}), welches aus einer Vielzahl von Gasdüsen (11) dem Hauptluftstrom (L_{H}) beimischbar ist, dadurch gekennzeichnet, daß zusätzlich im Hauptbrennersystem (4, 7) Einlaßdüsen (14) für Öl (O_{H}) im Bereich der Drallbeschaufelung (7) vorhanden sind, die eine Vormischung des Hauptluftstromes (L_{H}) mit Öl (O_{H}) ermöglichen.

2. Brenner nach Anspruch 1, dadurch gekennzeichnet, daß die Einlaßdüsen (14) im Bereich der höchsten Strömungsgeschwindigkeit zwischen den Schaufeln angeordnet sind.

3. Brenner nach Anspruch 1 oder 2, dadurch gekennzeichnet, daß die Einlaßdüsen (14) etwa senkrecht zur Richtung des Hauptluftstromes (L_{H}) gerichtet sind.

4. Brenner nach einem der vorherigen Ansprüche, dadurch gekennzeichnet, daß in jedem Zwischenraum zwischen den Schaufeln der Drallbeschaufelung (7) mindestens eine Einlaßdüse (14) angeordnet ist.

5. Brenner nach einem der vorherigen Ansprüche, dadurch gekennzeichnet, daß die Einlaßdüsen (14) mit einem Ringkanal (13) in Verbindung stehen, der das Pilotbrennersystem (1, 2, 3, 5, 6) etwa konzentrisch umgibt und durch eine Haupt-Ölzuleitung (12) mit Öl beaufschlagbar ist.

6. Brenner nach Anspruch 5, dadurch gekennzeichnet, daß der Ringkanal (13) zwischen dem Pilotbrennersystem (1, 2, 3, 5, 6) und dem Hauptbrennersystem (4, 7) angeordnet ist, vorzugsweise im Bereich des Zusammenstoßens dieser Systeme.

7. Brenner nach Anspruch 5 oder 6, dadurch gekennzeichnet, daß der Ringkanal (13) mit dem Wandbereich der Drallbeschaufelung (7) überlappt, wobei die Einlaßdüsen (14) als Bohrungen, ggf. mit düsenförmigen Schraubeneinsätzen, ausgelegt sind.

## Claims

1. Burner for operation with gas (G) and/or oil (O), comprising a central pilot burner system (1, 2, 3, 5, 6) which can be operated with gas and/or oil as a diffusion burner or as a separate pre-mixing burner, wherein there may be the additional possibility of feeding inert substances (I); further comprising a main burner system (4, 7) surrounding the pilot burner system (1, 2, 3, 5, 6), said main burner system having an air-supply-annular channel system (4), and in this a swirl vane assembly (7) with a plurality of vanes, for pre-mixing operation with gas (G_{H}) which can be admixed with the main air flow (L_{H}) from a plurality of gas nozzles (11), characterised in that inlet nozzles (14) for oil (O_{H}) are additionally present in the main burner system (4, 7) in the vicinity of the swirl vane assembly (7) and make possible the premixing of the main air flow (L_{H}) with oil (O_{H}).

2. Burner according to claim 1, characterised in that the inlet nozzles (14) in the vicinity of the highest flow speed are arranged between the vanes.

3. Burner according to claim 1 or 2, characterised in that the inlet nozzles (14) are directed approximately perpendicularly to the direction of the main air flow (L_{H}).

4. Burner according to one of the preceding claims, characterised in that at least one inlet nozzle (14) is arranged in each intermediate space between the vanes of the swirl vane assembly (7).

5. Burner according to one of the preceding claims, characterised in that the inlet nozzles (14) communicate with an annular conduit (13) which surrounds the pilot burner system (1, 2, 3, 5, 6, ) substantially concentrically and can be fed with oil (O_{H}) through a main oil supply line (12).

6. Burner according to claim 5, characterised in that the annular conduit (13) is arranged between the pilot burner system (1, 2, 3, 5, 6) and the main burner system (4, 7), preferably in the vicinity of the location where these systems meet.

7. Burner according to claim 5 or 6, characterised in that the annular conduit (13) overlaps the wall region of the swirl vane assembly (7), and the inlet nozzles (14) are formed as bores, possibly with nozzle-like screw inserts.

## Revendications

1. Brûleur destiné à fonctionner avec du gaz (G) et/ou du mazout (O), constitué d'un système central de brûleur pilote (1, 2, 3, 5, 6), qui peut fonctionner avec du gaz et/ou du mazout comme brûleur de diffusion ou comme brûleur distinct de prémélange, avec la possibilité supplémentaire d'une alimentation en substance inerte (I); constitué, en outre, d'un système de brûleur principal (4, 7) entourant le système de brûleur pilote (1, 2, 3, 5, 6) et ayant un système annulaire de canalisation d'amenée d'air (4) et un aubage de tourbillonnement (7) s'y trouvant et ayant plusieurs aubes pour le fonctionnement en prémélange avec du gaz (G_{H}) qui peut être mélangé à partir d'un grand nombre de buses à gaz (11) au courant d'air principal (L_{H}), caractérisé en ce qu'il est prévu, en plus, dans le système de brûleur principal (4, 7), des buses d'admission (14) du mazout (O_{H}) dans la région de l'aubage de tourbillonnement (7), qui permettent de prémélanger le courant d'air principal (L_{H}) au mazout (O_{H}).

2. Brûleur selon la revendication 1, caractérisé en ce que les buses d'admission (14) sont disposées dans la région de la plus grande vitesse d'écoulement entre les aubes.

3. Brûleur selon la revendication 1 ou 2, caractérisé en ce que les buses d'admission (14) sont dirigées sensiblement perpendiculairement à la direction du courant d'air principal (L_{H}).

4. Brûleur selon l'une des revendications précédentes, caractérisé en ce que, dans chaque intervalle compris entre les aubes de l'aubage de tourbillonnement (7), est montée au moins une buse d'admission (14).

5. Brûleur selon l'une des revendications précédentes, caractérisé en ce que les buses d'admission (14) communiquent avec un canal annulaire (13) qui entoure à peu près concentriquement le système de brûleur pilote (1, 2, 3, 5, 6) et qui peut être alimenté en mazout (O_{H}) par un conduit principal pour le mazout (12).

6. Brûleur selon la revendication 5, caractérisé en ce que le canal annulaire (13) est disposé entre le système de brûleur pilote (1, 2, 3, 5, 6) et le système de brûleur principal (4, 7), de préférence dans la région où ces systèmes se rejoignent.

7. Brûleur suivant la revendication 5 ou 6, caractérisé en ce que le canal annulaire (13) est à recouvrement avec la région de paroi de l'aubage de tourbillonnement (7), les buses d'admission (14) étant conçues sous forme de perçages, le cas échéant munis d'inserts à vis en forme de buse.
